# EUROPÄISCHE PATENTSCHRIFT

(11) **EP 0 144 881 B1**
(45) Veröffentlichungstag und Bekanntmachung des Hinweises auf die Patenterteilung: **20.01.1988**
(21) Anmeldenummer: 84114222.7
(22) Anmeldetag: 24.11.1984
(51) Int. Cl.: B28B 1/52

(54) **Verfahren zum Verdichten von gewellten Faserzementplatten**
Method for compressing corrugated, fibrous cement sheets
Procédé pour comprimer des plaques ondulées en fibro-ciment

(30) Priorität: 09.12.1983 CH 6596/83
(43) Veröffentlichungstag der Anmeldung: 19.06.1985
(73) Patentinhaber: BELL MASCHINENFABRIK AKTIENGESELLSCHAFT, CH-6010 Kriens (CH)
(72) Erfinder: Sutter, Silvio, CH-6010 Kriens (CH)
(74) Vertreter: Kubr, Václav

(56) Entgegenhaltungen:
- DE-A- 2 162 030
- DE-A- 2 832 094
- DE-B- 1 206 776
- DE-C- 830 168
- GB-A- 1 535 356

## Beschreibung

Die Erfindung betrifft ein Verfahren zum Verdichten von feuchten, gewellten Faserzementplatten, die auf einer pressfesten, durchlässigen Pressunterlage liegen und mit dieser zwischen einer oberen und einer unteren Pressform zum Verdichten der Faserzementmasse gepresst werden, wobei das herausgepresste wässrige Filtrat über ein an der unteren Pressform vorgesehenes, zu der durchlässigen Pressunterlage geöffnetes Kanalsystem abgeführt wird, wobei das Kanalsystem mit einem Luftstrom aus einer Luftüberdruckquelle in Richtung der Filtratsabfuhr zu einer Saugstelle durchströmt werden kann, welcher die bei dem Verdichten durch die Pressunterlage durchgesickerten Tropfen des wässrigen Filtrats mitreisst. beschleunigt und transportiert.

Durch das Verdichten wird eine bessere Qualität des Produktes erreicht : Die Festigkeitswerte werden erhöht und die Wetterbeständigkeit verbessert. Die vorgeformte Faserzementplatte wird dabei um 10 bis 25 % dünner.

Dies erfolgt nach üblicher Ausführung der Anmelderin in einer Presse, in welche die Pressunterlage mit der vorgeformten, feuchten, gewellten Faserzementplatte auf die untere Pressform eingefahren wird. Die Pressunterlage ist eine der Wellenform der Faserzementplatte entsprechend gewellte Lochblechtafel, deren Oberfläche mit einer Siebgewebelage, welche die Löcher im Blech überbrückt, versehen ist. Die Oberfläche der unteren Pressform weist Wellen auf, welche genau denen der unteren Seite der Pressunterlage entsprechen. Die Pressungsfläche der oberen Pressform weist Wellen auf, welche der Wellform der oberen Seite der verdichteten Faserzementplatte entsprechen.

Zwischen den Pressformen wird die Faserzementplatte unter Anwendung eines Pressdruckes von 50 bis 200 kp/cm² (5 bis 20 MPa), welcher innerhalb von 2 bis 10 sec erreicht und weiter über 1 bis 20 sec aufrechterhalten wird, verdichtet. Während des Steigens des Pressdrucks zu dem Maximum fliesst aus der Faserzementmasse ein wässriges Filtrat durch das Siebgewebe und die Löcher der Pressunterlage und wird durch ein Kanalsystem an der unteren Pressform abgeführt. Nach dem vollendeten Verdichtungsvorgang werden die Pressformen auseinander bewegt und die Pressunterlage mit der verdichteten Faserzementplatte aus der Presse herausgefahren, anschliessend entladen, und eine weitere Pressunterlage, die inzwischen mit einer weiteren, zu verdichtenden Faserzementplatte beladen wurde, wird in die Presse hineingefahren. Die entladene Pressunterlage kehrt zurück, um in einem Zyklus anschliessend mit einer neuen, zu verdichtenden Faserzementplatte beladen zu werden. Es zirkulieren eine Anzahl von Pressunterlagen in einem Kreislauf.

Die Homogenität der Faserzementplatte, die durch das Verdichten erreicht werden soll, setzt ein gleichmässiges Pressen, unter Anwendung eines hohen Pressdruckes, und ein gleichmässiges Entwässern der Masse voraus. Das wässrige Filtrat, das aus der Masse herauszupressen ist, muss auch gleichmässig und schnell von der Masse abgeführt werden.

Dies ist zufriedenstellend bei einer aus der DE-B-1 206 776 bekannten Pressvorrichtung nicht gelöst, wenn auch hier, anders als beim Erfindungsgegenstand, plane Platten zwischen gewellten Pressformen gleichzeitig gewellt und gepresst werden, das Filtrat aber durch Kanäle in der unteren Pressform abgeführt wird.

Die GB-A-1 535 356 zeigt ein Absaugen eines Filtrats bei Herstellen von Kartonplatten nach oben durch eine obere Pressplatte. Das Abführen des Filtrats kann durch Hineinblasen eines Luftstromes in die Sammelräume des Filtrats unterstützt werden. Dieses Filtrat hat jedoch keine krustenbildenden Anteile.

Dagegen ergeben sich beim vorliegenden Fall dadurch grosse Schwierigkeiten, dass die bisher vorgesehenen Abführungswege für das Filtrat schon nach kurzer Betriebszeit durch Verkrustungen ihr Durchflussvermögen verlieren, so dass sich Filtratsansammlungen bilden, die nach Abbau des Pressdruckes in die Masse zurückgesaugt werden. Daraus ergibt sich eine ungleichmässige Rückbefeuchtung, welche während des Abbindens der Faserzementplatten örtlich unterschiedliche Schwingungen verursacht. Davon entstehen Festigkeitseinbussen und somit eine Qualitätsverminderung des Endprodukts. Diese Verkrustungen ergeben sich aus der Beschaffenheit des Filtrats, das neben anderem eine beträchtliche Kalkkomponente aufweist. Das führt schliesslich dazu, dass die Produktion unterbrochen werden muss, um die Wege zu reinigen bzw. zu entkrusten. Es ist nicht möglich, die Wege nach Bedarf grosszügiger zu gestalten, denn damit würde die Festigkeit der unteren Pressform oder der Pressunterlage beeinträchtigt, und diese würden dann den hohen Arbeitsdrücken nicht standhalten. Es kommt auch vor, dass in die Masse harte Fremdkörper geraten, die dann beim Pressen Schäden an den geschwächten Pressformen oder Pressunterlagen verursachen können.

Es ist Aufgabe der Erfindung, für das anfangs beschriebene Verfahren Massnahmen zu finden, die ein gleichmässiges, vollkommenes und störungsfreies Abführen des herausgepressten Filtrats ermöglichen, mit Mitteln, die die notwendige Festigkeit bzw. Standfestigkeit der betreffenden Einrichtung, insbesondere der unteren Pressform und der Pressunterlage nicht beeinträchtigen. Dabei soll es auch möglich sein, mit einem Werkzeugsatz, d. h. mit einer unteren und oberen Pressform und mit gleichformatigen Pressunterlagen Faserzementplatten auch kleinerer Formate zu verdichten.

Diese Aufgabe ist erfindungsgemäss durch die im Anspruch 1 angegebenen Merkmale gelöst. Damit ist es möglich, gleichmässig, schnell und vollkommen die herausgepresste Menge des Filtrats durch ein geeignetes Kanalsystem herauszutragen, dessen Wege die Festigkeit weder der unteren Pressform noch der Pressunterlage beeinträchtigen. Bei genügender Geschwindigkeit des Luftstromes bilden sich in den Wegen keine durch Verkrustungen verursachte Engpässe, die die Abfuhr des Filtrats verhinderten, denn die Wände der Wege bleiben unbenetzt bzw. trocken.

In den Unteransprüchen sind vorteilhafte Ausführungsformen des Verfahrens nach Anspruch 1 angegeben.

Im weiteren wird das erfindungsgemässe Verfahren und seine Vorteile näher beschrieben und erklärt. Die Beschreibung bezieht sich auf eine Zeichnung, in der zeigen :
Figur 1 in einer Sicht auf Stirnseite, Teile einer oberen und einer unteren Pressform,
Figur 2 einen vergrösserten Teillängsschnitt durch die untere Pressform gemäss Linie I-I in Figur 1,
Figur 3 einen vergrösserten Ausschnitt aus der Figur 1 und
Figur 4 in Seitensicht ein Schema einer der unteren Pressform angeschlossenen Druckluftquelle.

Das Verdichten einer Faserzementplatte 3 geschieht in einem Raum 4 zwischen einer unteren Pressform 1 und einer oberen Pressform 2. Die Pressformen sind in einer Presse bekannter Konstruktion, die in der Zeichnung nicht gezeigt ist, eingebaut und sind vertikal relativ zueinander mit .bekannten, ebenfalls hier nicht gezeigten Mitteln bewegbar. Eine zu verdichtende, feuchte, vorgeformte, d. h. gewellte Faserzementplatte 3 liegt dabei in einem Zwischenraum 4 zwischen den beiden Pressformen 1 und 2 auf einer durchlässigen, pressfesten Pressunterlage 5. Diese ist aus einem Lochblech mit Löchern 6 hergestellt. Die Pressunterlage 5 liegt auf der Wellen aufweisenden Oberfläche der unteren Pressform 1, wobei das Wellengebilde der Pressform 1 und das Wellengebilde der anliegenden Seite der Pressunterlage 5 zueinander angepasst sind, so dass die Pressunterlage 5 auf der Oberfläche der Pressform 1 dicht anliegen kann. Die Oberfläche der Pressunterlage 5 ist mit einem feinmaschigen Siebgewebe 7 versehen, das die Löcher 6 der Pressunterlage 5 überbrückt. Zwischen der Faserzementplatte 3 und dem Wellengebilde der oberen Pressform 2 ist eine Trennschicht 8 vorgesehen. die ein Haften der Faserzementplatte an der oberen Pressform 2 verhindert.

Mit Senken der oberen Pressform 2 zu der unteren Pressform 1 wird eine Presskraft von Null auf ein Maximum gesteigert. Dadurch wird eine Flächenpressung zwischen den Pressformen bewirkt, welche die Faserzementmasse der Faserzementplatte verdichtet. Dabei wird ein wässriges Filtrat aus der Masse herausgepresst und sickert nach unten durch die Maschen des Siebgewebes 7 und durch die Löcher 6 der Pressunterlage 5 in ein an die Löcher 6 anschliessendes bzw. zu den Löchern 6 geöffnetes Kanalsystem 9, 13, 14 an der unteren Pressform 1.

Um einen gewünschten Verdichtungseffekt zu erzielen, muss die Flächenpressung im Bereich 50 bis 200 kp/cm² (5 bis 20 MPa) erzeugt werden. Nachdem die gewünschte maximale Flächenpressung in einer Zeit von z. B. 2-10 Sekunden erreicht ist, wird die entsprechende Presskraft noch für einige Sekunden, z. B. 1 bis 20 Sekunden, aufrechterhalten. Danach werden die Pressformen 1 und 2 auseinanderbewegt und die verdichtete Faserzementplatte mit der Pressunterlage aus dem Raum zwischen den Pressformen herausgefahren.

Das an die Löcher 6 der Pressunterlage 5 anschliessende Kanalsystem zum Abführen des herausgepressten Filtrats weist an der gewellten Oberfläche der unteren Pressform 1 nach oben, gegenüber den Löchern 6 offene Rillen oder Nuten 9 auf. Diese verlaufen über die Breite der Pressform 1 den Fall-Linien gemäss jeweils von einem Wellental 10 über den Wellenberg 11 in das jeweils nächste Wellental 10 und sind der Länge der Pressform 1 nach dicht nebeneinander angeordnet, wie es mittels Figur 1 im Quersicht und in Figur 2 im Längsschnitt besonders deutlich gezeigt ist.

Die Teilung bzw. Verteilung der Rillen 9 an der Pressform 1 und die Teilung bzw. Verteilung der Löcher 6 durch die Pressunterlage 5 sind so gewählt, dass jeweils eine genügende Mehrzahl Löcher über den Rillen 9 liegt und nur eine Minderheit dieser über den Stegen 12 zwischen den Rillen liegt. Zum Abführen des Filtrats aus den Rillen 9 sind in jedem Wellental 10 jeder Rille 9 eine vertikale Bohrung 13 vorgesehen, welche in Sammelkanäle 14 führen, die der Länge der Pressform nach jeweils unter den Wellentälern 10 durch die Pressform verlaufen.

Parallel zu den Sammelkanälen 14 verlaufen unter den Wellenbergen 11 Verteilungskanäle 15, die an eine Druckluftquelle angeschlossen sind. Aus diesen Kanälen 15 führen zu jedem Wellenberg 11 und in jede Rille 9 Bohrungen 16, durch welche die Druckluft jeweils am Wellenberg 11 in die von der Pressunterlage 5 überbrückten Rillen 9 strömt und durch diese zu den Wellentälern 10 und durch die Bohrungen 13 in die Sammelkanäle 14. Dieser Strömungsweg ist in Figur 1 und 3 mit den eingezeichneten Pfeilen dargestellt.

Die Querschnitte der Bohrungen 13 und 16 und der Querschnitt der Rillen 9 gleichen ungefähr einander.

Eine genügende Luftstromgeschwindigkeit in den Rillen 9 liegt im Bereich von 15 bis 20 m/sec. Dies genügt dazu, dass die Tropfen des herausgepressten Filtrats von dem durchströmenden Luftstrom mitgerissen, beschleunigt, in Teilchen zerteilt bzw. vernebelt werden und mit dieser Geschwindigkeit durch die Rillen 9 und die Bohrungen 13 in die Sammelkanäle 14 transportiert werden, ohne die Wände dieser relativ engen Strömungsprofile zu benetzen. So bilden sich keine Verkrustungen und keine Ansammlungen des Filtrats, nicht einmal in den Wellentälern 10 der Rillen 9, so dass, wenn der Pressdruck abgebaut wird, kein Filtrat in die Faserzementmasse der bereits verdichteten Faserzementplatte zurückgesaugt werden kann. Das Halten des Pressdruckes in der Schlussphase des Pressens muss der Zeit entsprechen, die zum Abführen des Filtrats aus den Rillen notwendig ist. In einigen Sekunden wird dies erbracht.

Wie eigens in Figur 4 dargestellt ist, sind an einer Stirnseite der unteren Pressform 1 alle durch die Pressform in Längsrichtung unter den Wellentälern 10 verlaufenden Sammelkanäle 14 an eine Saugleitung 17 (rechts im Bild) angeschlossen, die über einen Abscheider 18, zum Abscheiden des Filtrats von der Luft zu der Saugseite eines Ventilators 19 führt. Der Forderseite des Ventilators 19 sind über eine Druckleitung 20 (links im Bild) alle Luftverteilungskanäle 15, die durch die Pressform in Längsrichtung unter den Wellenbergen 11 jeweils verlaufen, angeschlossen. An der gegenüberliegenden Stirnseite der Pressform 1 sind die Kanäle 15 zugedeckt. Entsprechend sind auch die Kanäle 14 an der der Saugleitung 17 gegenüberliegenden Stirnseite der Pressform 1 zugedeckt. So strömt die Luft aus einer Luftüberdruckquelle, dem Ventilator 19 in die Luftverteilungskanäle 15, aus diesen durch die Bohrungen 16 zu den Wellenbergen 11, durch die Rillen 9, wo die Tropfen des Filtrats mitgerissen, beschleunigt, vernebelt werden, und dieses Luft-Filtrat-Gemisch strömt durch die Bohrungen 13 in die Sammelkanäle 14 und in den Abscheider 18. Nach der Abtrennung von dem Filtrat in dem Abscheider 18 wird die Luft wieder über den Ventilator 19 in die Luftverteilungskanäle 14 gefördert und so weiter in dem beschriebenen Kreislauf.

Bei diesem Verfahren ist es wegen der intensiven Transportwirkung der kräftigen Luftströmung möglich, alle Teilstrecken des beschriebenen Wegesystems in Dimensionen zu halten, welche die untere Pressform festigkeitsmässig nicht beeinträchtigen, so dass die Pressform den relativ hohen Betriebsdrücken standhält. Das gleiche gilt auch für die festigkeitsmässige Anpassung der Pressunterlage 5 zu der Pressform 1. Es ist logisch, dass dieses Verhältnis so gewählt werden muss, dass unter Umständen, z. B. beim Eindringen von harten Fremdkörpern in die zu verdichtende Faserzementmasse, höchstens die Pressunterlage 5, aber nicht die untere Pressform 1 beschädigt werden darf.

Zu diesem Zweck müssen die Breite der Rillen 9 und die Breite der zwischen den Rillen 9 vorgesehenen Stege 12 so gewählt werden, dass das Material der die Rillen 9 und die Stege 12 überbrückenden Pressunterlage 5 unter dem normalen hohen Betriebsdruck in die Rillen 9 nicht hineindrückt bzw. hineingetrieben wird, obzwar es eine niedrigere Festigkeit aufweisen muss als das Material der Pressform 1. Dazu werden die Kanten der Stege 12 scharf belassen, d. h. sie dürfen nicht abgerundet sein, dass das Material der Pressunterlage 5 an den Stegen 12 unter dem Pressdruck nicht gebogen wird. Die Rillen 9 können wie die Stege 12 nur einige Millimeter und beide ungefähr gleich breit sein. In einer gleichen Dichte kann auch die Lochung der Pressunterlage 5 gewählt werden, wobei die Löcher 6 an Spitzen eines gedachten gleichschenkligen Dreiecks mit einer Seite von einigen Millimetern zueinander stehen. Falls in der Faserzementmasse ein harter Fremdkörper vorkommt, kann bei gewisser Dicke des Fremdkörpers im Verhältnis zur Dicke der zu verdichtenden Faserzementplatte der Pressdruck lokal so hoch ansteigen, dass das Material der Pressunterlage 5, das dichtgelochte Blech, nicht mehr standhält und örtlich in eine oder einige Rillen hineindringt. Die Pressform bzw. die Rillen 9 bzw. die Stege 12 bleiben unversehrt. Die eine dabei örtlich beschädigte Pressunterlage wird aus dem Prozess ausrangiert und mit einer Reserve ersetzt. Die beschädigte Pressunterlage kann einfach mit Einsetzen und Einschweissen eines entsprechenden Lochblechstückes zum Wiedereinsatz repariert werden.

Der Querschnitt des jeweiligen längsverlaufenden Kanals 14 oder 15 entspricht etwa der Summe der Querschnitte der oberhalb von ihm liegenden und mit ihm durch Bohrungen 13 bzw. 16 verbundenen Rillen 9, die mit der Pressunterlage 5 überbrückt sind, so dass sie auf diese Weise Kanäle bilden. Hier, in den zugedeckten Rillen 9, herrscht die erwähnte Strömungsgeschwindigkeit von etwa 15 bis 20 m/sec. In den Verbindungsbohrungen 13 bzw. 16 ist die Geschwindigkeit etwa doppelt so gross.

Da an den Wellenbergen 11 etwa gleich viel Luft in die Rillen 9 getrieben wird, wie an den Wellentälern 10 abgesaugt wird, besteht nur ein sehr geringes Druckgefälle zwischen diesen zwei Punkten. Das ganze System der Luft- bzw. Luft-Filtrat-Gemisch-Wege ist ein halbgeschlossenes Kreislaufsystem, innert welchem die Verbindungsbohrungen 13 und 16 die Stellen mit dem grössten Druckgefälle sind. Damit ist selbsttätig sichergestellt, dass in allen Teilstrecken aller Rillen 9 jeweils vom Wellenberg zum Wellental etwa die gleiche Strömungsgeschwindigkeit herrscht, unabhängig davon, ob eine Faserzementplatte auf der Pressunterlage verdichtet wird, die die ganze Fläche der Pressunterlage abdeckt oder eine kleinere. So ist es möglich, mit einer und derselben Einrichtung, d. h. mit den Pressformen 1 und 2 und Pressunterlagen 5, die für ein grösstes in Frage kommendes Format der Faserzementplatten ausgelegt sind, ohne zusätzliche Vorkehrungen bzw. ohne Umrüsten, auch Faserzementplatten kleineren Formats, z. B. kürzere oder engere Formate, nach Marktbedarf zu verarbeiten.

Bei der mit diesem Verfahren zwangsweise erzeugten Strömungsgeschwindigkeit werden die durch die Pressunterlage 5 frei, bzw. sogar unter einer Saugwirkung in die kanalartigen Rillen 9 einfliessenden Tropfen des Filtrats sofort mitgerissen und weggetragen. Dies geschieht durch eine Vernebelung der Tropfen mit einem volumenmässigen Luftüberschuss zum Volumen des abzuführenden Filtrats. Bei diesem Luftüberschuss kommt es zu keiner Benetzung der Wandungen der Filtratsabfuhrwege, so dass keine die Wege verengenden Verkrustungen sich bilden. Die Wege werden trocken gehalten, so dass es nach Abstellen des Pressdruckes zu keinem Zurücksaugen des einmal herausgepressten Filtrats zurück in die verdichtete Faserzementplatte kommen kann. Eine gleichmässige Entfeuchtung der ganzen Fläche der Faserzementplatte ist damit erreicht.

Aus fabrikatorischen Gründen kann die untere Pressform 1 in eine Anzahl von Längsabschnitten geteilt sein. Eine solche Teilungslinie ist in Figur 2 mit 21 bezeichnet.

## Patentansprüche

1. Verfahren zum Verdichten von feuchten, gewellten Faserzementplatten (3), die auf einer pressfesten, durchlässigen Pressunterlage (5) liegen und mit dieser zwischen einer oberen (2) und einer unteren (1) Pressform zum Verdichten der Faserzementmasse gepresst werden, wobei das herausgepresste wässrige Filtrat über ein an der unteren Pressform (1) vorgesehenes, zu der durchlässigen Pressunterlage (5) geöffnetes Kanalsystem abgeführt wird, wobei das Kanalsystem (9, 13, 14) mit einem Luftstrom aus einer Luftüberdruckquelle (19) in Richtung der Filtratsabfuhr zu einer Saugstelle (17) durchströmt wird, welcher die bei dem Verdichten durch die Pressunterlage (5) durchgesickerten Tropfen des wässrigen Filtrats mitreisst. beschleunigt und transportiert, wobei der Luftstrom mit solcher Geschwindigkeit und in solcher Menge durch das Kanalsystem (9, 13, 14) getrieben wird, die dazu genügen, die Tropfen des Filtrats in Teilchen zu zerteilen. um sie vernebelt, ohne die Wände des Kanalsystems zu benetzen, mit dem Luftstrom durch das Kanalsystem herauszutragen.

2. Verfahren nach Anspruch 1, dadurch gekennzeichnet, dass die Filtratstropfen bei einer Geschwindigkeit des Luftstromes von 15 bis 20 m/sec mitgerissen werden bei einem volumenmässigen Luftüberschuss zum Volumen des abzuführenden Filtrats.

3. Verfahren nach Anspruch 1, dadurch gekennzeichnet, dass die Luft für den Luftstrom durch ein in der unteren Pressform (1) vorgesehenes Luftkanalsystem (15, 16) getrieben wird, welches in das Kanalsystem (9, 13, 14) für die Filtratsabfuhr mündet.

4. Verfahren nach Anspruch 1, dadurch gekennzeichnet, dass die Pressunterlage (5) mit der verdichteten Faserzementplatte (3) so lange zwischen den Pressformen (1 und 2) unter Druck gehalten wird, bis sämtliches bei dem Verdichten aus der Faserzementmasse herausgepresste Filtrat aus dem Bereich unterhalb der Pressunterlage (5) weggetragen ist.

5. Verfahren nach Anspruch 1 bzw. 4, dadurch gekennzeichnet, dass zum Auffangen des durch die Pressunterlage (5) durchgesickerten Filtrats ein auf der Oberfläche der unteren Pressform (1) vorgesehenes Netz von Rillen (9) benutzt wird, wobei dieses Netz einerseits an das Luftkanalsystem (Kanäle 15, Bohrungen 16) und andererseits an das Kanalsystem (Bohrungen 13, Sammelkanäle 14) für die Filtratsabfuhr angeschlossen ist, so dass beim Betrieb zwischen den Anschlussstellen (Bohrungen 16, 13) in den Rillen (9) ein Luftstrom herrscht.

6. Verfahren nach Anspruch 5, dadurch gekennzeichnet, dass das Auffangen des Filtrates mittels Rillen vorgenommen wird, die über die Breite der unteren Pressform (1) jeweils vom Wellental (10) über Wellenberg (11) in das nächsten Wellental (10) verlaufen und über die Länge der Pressform (1) dicht hintereinander angeordnet sind, wobei sie jeweils am Wellenberg (11) an das Luftkanalsystem (15, 16) und am Wellental (10) an das Kanalsystem (Bohrungen 13, Sammelkanäle 14) für die Filtratsabfuhr angeschlossen sind, so dass in der Rille (9) beim Betrieb ein Luftstrom vom Wellenberg (11) zum Wellental (10) herrscht.

7. Verfahren nach Anspruch 6, dadurch gekennzeichnet, dass die Filtratstropfen, die in die Rillen (9) beim Verdichten durchgesickert sind, mit Strömungsgeschwindigkeit von 15 bis 20 m/sec in den Rillen (9) erfasst und weggetragen werden.

8. Verfahren nach Anspruch 5, dadurch gekennzeichnet, dass eine untere Pressform (1) mit Rillen (9) und eine blecherne, gelöcherte Pressunterlage (5) benutzt werden, bei welchen die Verteilung der Rillen (9) an der Pressform und die Verteilung der Löcher (6) in der Pressunterlage (5) relativ zueinander so abgestimmt sind, dass
a) bei aufgelegter Prässunterlage (5) sich jeweils eine zum Abführen der Filtratsmenge notwendige Anzahl der Löcher (6) über den Rillen (9) befindet,
b) die Breite, im Längsschnitt gesehen, der Rille (9) und der Stege (12) zwischen den Rillen in Anbetracht der Festigkeit des Materials der Pressunterlage (5) so gewählt sind, dass ein Eindringen des Materials der Pressunterlage in die Rillen (9) unter Betriebsdruck verhindert ist.

9. Verfahren nach Anspruch 8, dadurch gekennzeichnet, dass, im Längsschnitt gesehen, die Stege (12) und die Rillen (9) ungefähr gleich breit sind, wobei die Stege (12) eine gerade Oberfläche und zu den Rillen scharfe Kanten aufweisen.

10. Verfahren nach Anspruch 5, dadurch gekennzeichnet, dass eine untere Pressform (1) benutzt wird, die mit in Längsrichtung durch die Pressform von Stirnseite zu Stirnseite verlaufenden, unter jeden Wellenberg und jedem Wellental angeordneten Kanälen (14 bzw. 15) versehen ist, wobei von diesen Kanälen (14 bzw. 15) Bohrungen (13 bzw. 16) zu jeder der oben verlaufenden Rillen (9) vorgesehen sind, die jeweils zu dem Wellenbergbereich (11), bzw. zu dem Wellentalbereich (10) reichen, und wobei durch die unter den Wellenbergen (11) verlaufenden Kanäle (15) Luft eingeblasen wird und durch die unter den Wellentälern (10) verlaufenden Kanäle (14) das Luft-Filtrat-Gemisch weggeführt wird.

11. Verfahren nach Anspruch 10, dadurch gekennzeichnet, dass ein Kreislaufsystem benutzt wird, bei welchem die unter den Wellentälern (10) verlaufenden Kanäle (14) über einen Abscheider (18) der Saugseite, und die unter den Wellenbergen (11) verlaufenden Kanäle (15) der Förderseite eines Ventilators (19) angeschlossen sind.

12. Verfahren nach Anspruch 10, dadurch gekennzeichnet, dass eine untere Pressform (1) benutzt wird, bei der die Verbindungsbohrungen (13 und 16) zwischen den Rillen (9) und den in Längsrichtung durch die Pressform (1) verlaufenden Kanälen (14 und 15) und die Rillen (9) selber ungefähr einen gleichen Querschnitt aufweisen.

13. Verfahren nach Anspruch 10, dadurch gekennzeichnet, dass der Querschnitt des jeweiligen in Längsrichtung durch die Pressform 1 verlaufenden Kanals (14 bzw. 15) der Summe der Querschnitte der oberhalb des Kanals liegenden und mit ihm durch Bohrungen (13 bzw. 16) verbundenen Rillen (9) ungefähr gleicht.

14. Verfahren nach Anspruch 10, dadurch gekennzeichnet, dass an dem Weg der Strömung durch die Kanäle (15), Bohrungen (16), Rillen (9), Bohrungen (13) und Kanäle (14) die Bohrungen (13 und 16) die Stellen sind, in denen es das grösste Druckgefälle gibt.

## Claims

1. Method of compacting damp, corrugated fibrous cement sheets (3) which lie on a permeable, pressure-resistant pressing base (5) and which with the latter are pressed between an upper (2) and a lower (1) matrix to compact the fibrous cement .material, wherein the aqueous filtrate which is pressed out is removed via a channel system which is open to the permeable pressing base (5) and is provided on the lower matrix (1), wherein the channel system (9, 13, 14) has a current of air flowing through it from a source of positive air pressure (19) in the direction of the removal of the filtrate, to a suction point (17), which current entrains, accelerates and transports the drops of aqueous filtrate which have percolated through the pressing base (5) on compacting, and wherein the current of air is driven through the channel system (9, 13, 14) at such a velocity and in such a quantity sufficient to divide the drops of the filtrate into particles, in order to carry them, atomized, with the current of air through the channel system without wetting the walls of the channel system.

2. Method according to Claim 1, characterised in that the drops of filtrate are entrained at a velocity of the air current of 15 to 20 m/sec with a volumetric excess of air relative to the volume of the filtrate to be removed.

3. Method according to Claim 1, characterised in that the air for the current of air is driven through an air channel system (15,16) provided in the lower matrix (1), which system opens into the channel system (9, 13, 14) for the removal of filtrate.

4. Method according to Claim 1, characterised in that the pressing base (5) with the compacted fibrous cement sheet (3), is held under pressure between the matrices (1 and 2) until all the filtrate which is pressed out of the fibrous cement material on compacting is carried away from the region beneath the pressing base (5).

5. Method according to Claim 1 or respectively 4, characterised in that a network of grooves (9) provided on the surface of the lower matrix (1) is used to collect the filtrate which has percolated through the pressing base (5), this network on the one hand being connected to the air channel system (channels 15, bores 16) and on the other hand being connected to the channel system (bores 13, collection channels 14) for the removal of filtrate, so that during operation a current of air prevails between the connection points (bores 16, 13) in the grooves (9)..

6. Method according to Claim 5, characterised in that the collection of the filtrate is carried out by means of grooves, which run over the width of the lower matrix (1) in each case from a wave trough (10) over a wave crest (11) into the next wave trough (10) and are arranged closely one behind the other over the length of the matrix (1), in each case the grooves being connected on the wave crest (11) to the air channel system (15, 16) and on the wave trough (10) to the channel system (bores 13, collection channels 14) for the removal of filtrate, so that in the groove (9) during operation a current of air prevails from the wave crest (11) to the wave trough (10).

7. Method according to Claim 6, characterised in that the drops of filtrate, which have percolated through into the grooves (9) on compacting are taken up and carried away at a flow velocity of 15 to 20 m/sec in the grooves (9)..

8. Method according to Claim 5, characterised in that a lower matrix (1) with grooves (9) and a sheet metal, apertured pressing base (5) are used, in which the distribution of the grooves (9) on the matrix and the distribution of the perforations (6) in the pressing base (5) are co-ordinated with each other such that
a) when the pressing base (5) is in position, in each case a requisite number of perforations (6) is situated over the grooves (9) to remove the quantity of filtrate.
b) the width, viewed in longitudinal section, of the groove (9) and of the cross-pieces (12) between the grooves is so selected with reference to the strength of the material of the pressing base (5) that a penetration of the material of the pressing base into the grooves (9) under operating pressure is prevented.

9. Method according to Claim 8, characterised in that, viewed in longitudinal section, the cross-pieces (12) and the grooves (9) are of approximately the same width, the cross-pieces (12) having a plane surface and sharp edges to the grooves.

10. Method according to Claim 5, characterised in that a lower matrix (1) is used, which is provided with channels (14 or respectively 15) running in the longitudinal direction through the matrix from front face to front face, arranged under each wave crest and each wave trough, bores (13 or respectively 16) being provided from these channels (14 or respectively 15) to each of the grooves (9) running above, which in each case extend to the wave crest area (11) or respectively to the wave trough area (10), and air being blown in through the channels (15) running under the wave crests (11) and the air/filtrate mixture being carried away through the channels (14) running under the wave troughs (10).

11. Method according to Claim 10, characterised in that a circulatory system is used, in which the channels (14) running under the wave troughs (10) are connected via a separator (18) to the suction side of a ventilator (19), and the channels (15) running under the wave crests (11) are connected to the delivery side of the ventilator (19).

12. Method according to Claim 10, characterised in that a lower matrix (1) is used, in which the connecting bores (13 and 16) between the grooves (9) and the channels (14 and 15) running in the longitudinal direction through the matrix (1) and the grooves (9) themselves have approximately the same cross-section.

13. Method according to Claim 10, characterised in that the cross-section of the respective channel (14 or respectively 15) running in the longitudinal direction through the matrix (1) is approximately equal to the sum of the cross- sections of the grooves (9) lying above the channel and connected therewith through bores (13 or respectively 16).

14. Method according to Claim 10, characterised in that on the passage-of the flow through the channels (15), bores (16), grooves (9), bores (13) and channels (14), the bores (13 and 16) are the points at which there is the greatest fall in pressure.

## Revendications

1. Procédé pour la compression de plaques (3) de fibrociment ondulées humides, qui reposent sur un support de moule (5) perméable, résistant au pressage et qui sont comprimées avec celui-ci entre un moule de pressage supérieur (2) et un moule de pressage inférieur (1) pour la compression de la masse de fibrociment, caractérisé en ce que le filtrat aqueux extrait par pressage est évacué à travers un système de canalisations, prévu sous le moule de pressage inférieur (1) ouvert en direction du support de pressage perméable (5), le système de canalisations étant parcouru par un courant d'air issu d'une source d'air comprimé (19) se déplaçant dans le sens de l'évacuation du filtrat pour aller vers un point d'aspiration (17), ledit courant d'air entraînant les gouttes de filtrat aqueux qui ont filtré à travers le support de pressage (5) lors de la compression, les accélérant et les transportant, en se déplaçant à une vitesse et avec un débit à travers le système de canalisations (9, 13, 14) suffisant pour diviser les gouttes de filtrat en particules pour les extraire nébulisées sans mouiller les parois du système de canalisations avec le courant d'air.

2. Procédé selon la revendication 1, caractérisé en ce que les gouttes de filtrat sont entraînées avec une vitesse du courant d'air de 15 à 20 m/sec, avec un excès d'air en volume par rapport au volume de filtrat à évacuer.

3. Procédé selon la revendication 1, caractérisé en ce que l'air du courant d'air est entraîné à travers un système de canalisations d'air (15, 16) prévu dans le moule de pressage inférieur (1 qui débouche dans le système de canalisations (9, 13, 14), destiné à l'évacuation du filtrat.

4. Procédé selon la revendication 1, caractérisé en ce que le support de pressage (5) est maintenu sous pression avec la plaque de fibrociment (3) comprimée entre les moules de pressage (1 et 2) jusqu'à ce que tout le filtrat extrait par pressage de la masse de fibrociment soit évacué de la zone située en dessous du support de pressage (5).

5. Procédé selon la revendication 1 ou 4, caractérisé en ce que pour collecter le filtrat qui a filtré à travers le support de presse (5), on utilise un réseau de rigoles (9) prévu à la surface du moule de pressage inférieur (1), ce réseau étant raccordé d'un côté au système de canalisations d'air (constitué « par les canaux 15 et les alésages 16) et de l'autre côté au système de canalisations (constitué par les alésages 13 et les canaux collecteurs 14), destiné à l'évacuation du filtrat. si bien que, lors du fonctionnement, un courant d'air règne entre les points de raccordement (les alésages 16, 13) dans les rigoles (9).

6. Procédé selon la'revendication 5, caractérisé en ce que la collecte du filtrat s'effectue au moyen de rigoles qui s'étendent chacune depuis le fond d'ondulation (10) en passant par le sommet d'ondulation (11) puis dans le fond des ondulations (10) suivant et sont disposées serrées les unes contre les autres dans le sens de la longueur du moule de pressage (1) en étant chacune raccordée au niveau du sommet des ondulations (11) au système de canalisations d'air (15, 16) et au niveau du fond des ondulations (10) au système de canalisations (alésages 13 et canaux collecteurs 14) destiné à l'évacuation du filtrat, si bien .que lors du fonctionnement un courant d'air règne dans la rigole (9) du sommet des ondulations (11) au fond des ondulations (10).

7. Procédé selon la revendication 6, caractérisé en ce que les gouttes de filtrat qui ont filtré dans les rigoles (9) lors de la compression sont saisies et entraînées avec une vitesse de courant de 15 à 20 m/sec. dans les rigoles (9).

8. Procédé selon la revendication 5, caractérisé en ce qu'on emploie un moule de pressage inférieur (1) muni de rigoles (9) et un support de pressage (5) en tôle, muni de trous, dans lesquels la répartition des rigoles (9) dans le moule de pressage et celle des trous (6) dans le support de pressage (5) sont déterminées l'une par rapport à l'autre de telle sorte que
a) lorsque le support de pressage (5) est en place il se trouve dans chaque cas un certain nombre de trous (6) nécessaires pour l'évacuation de la quantité de filtrat, au-dessus des rigoles (9).
b) la largeur, vue en coupe longitudinale, de la rigole (9) et des séparations (12) entre les rigoles sont choisies en considération de la résistance du matériau du support de pressage (5), de façon telle qu'on empêche une pénétration du matériau du support de pressage (5) dans les rigoles (9) sous la pression de fonctionnement.

9. Procédé selon la revendication 8, caractérisé en ce que, vues en coupe longitudinale, les séparations (12) et les rigoles (9) sont approximativement de largeur égale, les séparations (12) présentant une surface droite et, en direction des rigoles, des bords vifs.

10. Procédé selon la revendication 5, caractérisé en ce qu'on utilise un moule de pressage inférieur (5) qui est muni dans le sens longitudinal de canaux (14. 15 respectivement) s'étendant d'un bout à l'autre du moule de pressage et disposés sous chaque sommet des ondulations et sous chaque fond des ondulations, des alésages (13, 16 respectivement) étant prévus de ces canaux (14 ou 15) à chacune des rigoles (9) qui s'étendent au-dessus et qui, dans chaque cas, arrivent dans la zone du sommet des ondulations (11) respectivement la zone du fond des ondulations (10), de l'air étant soufflé dans les canaux (15) qui s'étendent sous les sommets des ondulations (11) et le mélange air-filtrat étant évacué par les canaux (14) qui s'étendent sous les fonds des ondulations (10).

11. Procédé selon la revendication 10, caractérisé en ce qu'on utilise un système dans lequel les canaux (14) qui s'étendent sous les fonds des ondulations (10) sont raccordés au côté d'aspiration à travers un séparateur (18) et les canaux (15) qui s'étendent sous les sommets des ondulations (11) sont raccordés au côté de refoulement d'un ventilateur (19).

12. Procédé selon la revendication 10, caractérisé en ce qu'on utilise un moule de pressage inférieur (1) dans lequel les alésages de liaison (13 et 16) entre les rigoles (9) et les canaux (14 et 15) qui s'étendent dans le sens longitudinal à travers le moule de pressage (1), et les rigoles (9) elles-mêmes, présentent approximativement la même section.

13. Procédé selon la revendication 10, caractérisé en ce que la section du canal (14, 15 respectivement) qui s'étend dans chaque cas dans le sens longitudinal travers le moule de pressage (1) est approximativement égale à la somme des sections des rigoles (9) situées au-dessus du canal et reliées à lui par les alésages (13, 16 respectivement).

14. Procédé selon la revendication 10, caractérisé en ce que, sur le parcours du courant à travers les canaux (15), les alésages (16), les rigoles (9), les alésages (13) et les canaux (14), les alésages (13, 16 respectivement) constituent des endroits où s'établir une plus grande chute de pression.
